# EUROPÄISCHE PATENTSCHRIFT

(11) **EP 3 040 488 B1**
(45) Veröffentlichungstag und Bekanntmachung des Hinweises auf die Patenterteilung: **09.10.2019**
(21) Anmeldenummer: 15201402.3
(22) Anmeldetag: 18.12.2015
(51) Int. Cl.: E03F 3/04, E03F 1/00, E01C 11/22, E03F 5/04

(54) **ENTWÄSSERUNGSRINNE**
DRAINAGE GUTTER
CANIVEAU

(30) Priorität: 02.01.2015 DE 202015100000 U
(43) Veröffentlichungstag der Anmeldung: 06.07.2016
(73) Patentinhaber: Richard Brink GmbH & Co. KG, 33758 Schloss Holte-Stukenbrock (DE)
(72) Erfinder: BRINK, Stefan, 33758 Schloß Holte-Stukenbrock (DE)
(74) Vertreter: Kleine, Hubertus

(56) Entgegenhaltungen:
- EP-B1- 1 176 262
- WO-A1-2013/181685
- CH-A5- 660 761
- DE-A1- 19 725 976
- DE-A1-102005 007 210
- DE-A1-102009 019 375
- DE-U1- 9 421 617

## Beschreibung

Die vorliegende Erfindung betrifft eine Entwässerungsrinne gemäß dem Oberbegriff des Anspruchs 1.

Derartige Entwässerungsrinnen, beispielsweise bekannt aus der DE 10 2005 007 210 A1, werden zur Aufnahme und Ableitung von Oberflächenwasser, beispielsweise Niederschlagswasser, insbesondere unmittelbar in Anlage an Häuserfassaden eingesetzt.

Solche Entwässerungsrinnen dienen dabei der Ableitung von gebäudenahem Oberflächenwasser, welches ohne den Einbau solcher Entwässerungsrinnen an der Außenwand eines Gebäudes entlang versickern würde, was zu Beschädigungen an der Fassade des Gebäudes führen kann.

Problematisch ist, dass bei den herkömmlichen Entwässerungsrinnen im Anlagebereich der Entwässerungsrinnen mit der Gebäudeaußenwand sich aufgrund von Kapillarkräften Wasser halten kann, was mit der Zeit zu den oben bereits erwähnten Beschädigungen der Gebäudeaußenwand und/oder der Entwässerungsrinne führen kann.

Bei der oben genannten DE 10 2005 007 210 A1 werden zur Beabstandung der Entwässerungsrinne von der Gebäudeaußenwand voneinander beabstandete Abstandshalter eingesetzt, was den Aufwand und die Kosten für den Einbau erhöht. Außerdem liegen bei diesem Aufbau die Abstandshalter ihrerseits flächig an der Gebäudeaußenwand an, so dass es nach wie vor zu den oben genannten Beschädigungen kommen kann.

Aus der WO 2013/181685 A1 ist ein Oberflächendrainagesystem mit einer unter der Oberfläche des Bodens einzubauenden Rinne bekannt, bei dem zur Vermeidung eines Anhebens der Rinne infolge eines Starkregens und des dadurch bewirkten hydraulischen Druckes die Seitenwände der Rinne nicht senkrecht, sondern sich von einer Basis aus schräg nach innen geneigt nach oben erstrecken, so dass der Boden außerhalb der Seitenwände die Rinne in ihrer Position hält.

Aus der EP 1 176 262 B1 ist ein Montagesystem zum Montieren und Fixieren einer Ablaufrinne bekannt, die entweder vollständig in einem Estrichboden verbaut oder auf diesem mithilfe von Stützelementen befestigt sind.

Aufgabe der vorliegenden Erfindung ist es, eine Entwässerungsrinne bereitzustellen, mit der die Bildung eines Wasserfilms zwischen der Entwässerungsrinne und einer Gebäudeaußenwand wirksam verhindert ist.

Diese Aufgabe wird durch eine Entwässerungsrinne mit den Merkmalen des Anspruchs 1 gelöst.

Die erfindungsgemäße Entwässerungsrinne weist einen Rinnenkörper mit einem durch einen Boden und zwei Seitenwände begrenzten Innenraum zur Aufnahme und Beförderung von Wasser auf.

Wenigstens eine erste der Seitenwände ist von einer in Längserstreckung des Rinnenkörpers verlaufenden Seitenkante des Bodens in Richtung des Innenraums gewölbt geformt.

Dabei weist die wenigstens eine Seitenwand wenigstens eine Ventilationsöffnung zur Belüftung eines an die Außenseite der ersten Seitenwand angrenzenden Raumes auf.

Mit einer derart ausgebildeten Entwässerungsrinne wird zum einen erreicht, dass nur noch eine sehr geringe Anlagefläche zwischen der Entwässerungsrinne und der Gebäudeaußenwand besteht. Durch den nach innen gewölbten Bereich der Seitenwand der Entwässerungsrinne mit der wenigstens einen Ventilationsöffnung wird eine Belüftung des durch die Entwässerungsrinne abgedeckten Bereiches der Gebäudeaußenwand erreicht und damit eine Durchnässung der Gebäudeaußenwand wirksam verhindert.

Vorteilhafte Ausführungsvarianten der Erfindung sind Gegenstand der Unteransprüche.

Gemäß einer vorteilhaften Ausführungsvariante der Erfindung weist die erste Seitenwand drei stumpfwinklig zueinander ausgerichtete Bereiche auf. Dadurch ist die Entstehung eines hinreichend großen belüfteten Raumes zwischen Entwässerungsrinne und Gebäudeaußenwand ermöglicht.

Gemäß einer bevorzugten Ausführungsvariante ist ein erster Bereich der Seitenwand spitzwinklig in einem ersten Winkel α zu der Längserstreckung des Rinnenkörpers verlaufenden Seitenkante des Bodens angeordnet.

Entsprechend ist bevorzugt ein zweiter Bereich der ersten Seitenwand stumpfwinklig in einem zweiten Winkel zu dem ersten Bereich der ersten Seitenwand und im Wesentlichen senkrecht zum Boden ausgerichtet angeordnet.

Ein dritter Bereich der ersten Seitenwand steht bevorzugt über dem stumpfwinklig in einem dritten Winkel zu dem zweiten Bereich der ersten Seitenwand.

Denkbar ist jedoch auch eine beispielsweise ovale Gestaltung der ersten Seitenwand.

Besonders bevorzugt ist die wenigstens eine Ventilationsöffnung im zweiten Bereich der ersten Seitenwand angeordnet.

Eine solche Ventilationsöffnung lässt sich im Falle eines vorzugsweise aus einem Metallblech geformten Rinnenkörpers in einfacher Weise in die Seitenwand des Rinnenkörpers einstanzen.

In einer weiteren bevorzugten Ausführungsgestaltung liegt die Seitenkante des Bodens, an die die erste Seitenwand anschließt, in der Ebene des Bodens quer zur Längserstreckung des Rinnenkörpers näher an der zweiten Seitenwand als die am vom Boden entfernte Anlagefläche der ersten Seitenwand.

Dadurch ist ermöglicht, die Entwässerungsrinne beim Einbau an einer Gebäudeaußenwand nur mit einer schmalen Anlagefläche im oberen Bereich der Entwässerungsrinne an die Gebäudeaußenwand anzulegen und die Seitenkante des Bodens mit einem geringen Abstand zur Gebäudeaußenwand in die Entwässerungsrinne umgebenden Boden festzulegen.

Zur Abstützung einer Abdeckung der Entwässerungsrinne sind gemäß einer weiteren bevorzugten Ausführungsgestaltung an dem von dem Boden entfernten Rand der Seitenwände in Richtung des Innenraums vorstehende Stege angeformt.

Zur weiteren Abstützung einer solchen Abdeckung und/oder zur Stabilisierung des Rinnenkörpers ist nach einer weiteren bevorzugten Ausführungsvariante zwischen den Seitenwänden des Rinnenkörpers wenigstens ein Quersteg angeordnet.

Nachfolgend wird eine bevorzugte Ausführungsvariante der Erfindung anhand der beiliegenden Zeichnungen näher erläutert. Es zeigen:
- Figur 1: eine perspektivische Ansicht einer Ausführungsvariante einer erfindungsgemäßen Entwässerungsrinne,
- Figur 2: eine Schnittansicht der in Figur 1 gezeigten Entwässerungsrinne und
- Figur 3: eine Schnittansicht einer alternativen Ausführungsvariante einer erfindungsgemäßen Entwässerungsrinne.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Entwässerungsrinne, des Rinnenkörpers, der Seitenwände, des Bodens, der Ventilationsöffnungen und dergleichen. Diese Begriffe sind nicht einschränkend zu verstehen, das heißt, durch verschiedene Arbeitsstellungen oder die spiegelsymmetrische Auslegung oder dergleichen können sich diese Bezüge ändern.

Die in Figur 1 dargestellte Entwässerungsrinne weist einen u- oder kastenförmigen Rinnenkörper 1 auf, der im Wesentlichen aus einem Boden 2, einer ersten Seitenwand 3 und einer zweiten Seitenwand 4 gebildet ist. Die zweite Seitenwand 4 ist dabei im Wesentlichen eben ausgebildet und erstreckt sich vorzugsweise senkrecht zum Boden 2 in einer Längsrichtung x des Rinnenkörpers 1. Der Rinnenkörper 1 ist dabei in der hier gezeigten Ausführungsvariante als Dränagerinne mit seitlichen Schlitzen 35, 45 ausgebildet.

Im neben einer Gebäudeaußenwand eingebauten Zustand ist die Entwässerungsrinne dabei so verbaut, dass die erste Seitenwand 3 der Gebäudeaußenwand zugewandt und die zweite Seitenwand 4 der Gebäudeaußenwand abgewandt ist.

Zwischen den Seitenwänden 3, 4 sind Querstege 6 angeordnet. Diese Querstege 6 dienen dabei zum einen der Querstabilität des Rinnenkörpers 1 und zum zweiten gegebenenfalls als Auflage für eine hier nicht dargestellte Abdeckung, mit der ein Innenraum 5 der Entwässerungsrinne von oben abdeckbar ist.

Zur weiteren Auflage einer solchen Abdeckung dienen des weiteren horizontale Auflagestege 34, 44, die in der hier gezeigten bevorzugten Ausführungsgestaltung der Entwässerungsrinne von den freien oberen Seitenkanten der Seitenwände 3, 4 nach innen gebogen sind.

Die erste Seitenwand 3 des Rinnenkörpers 1 ist, wie in den Figuren 1 und insbesondere in Figur 2 gut erkennbar ist, von einer in Längserstreckung x des Rinnenkörpers 1 verlaufenden Seitenkante 21 des Bodens 2 in Richtung des Innenraums 5 gewölbt geformt.

Des Weiteren weist die erste Seitenwand 3, wie in Figur 1 zu erkennen, mehrere Ventilationsöffnungen 7 zur Belüftung eines an die Außenseite der ersten Seitenwand 3 angrenzenden Raumes 8 auf.

Bei der hier gezeigten Ausführungsvariante sind mehrere solche Ventilationsöffnungen 7, die hier als rechteckig geformte Fensteröffnungen ausgebildet sind, in Längserstreckung x des Rinnenkörpers 1 nebeneinander angeordnet.

Denkbar sind auch andere Formgestaltungen der Ventilationsöffnungen 7, beispielsweise als runde, insbesondere ovale oder kreisrunde, oder andere polygone Öffnungen.

Die Wölbung der ersten Seitenwand 3 ist dabei in der gezeigten Ausführungsvariante derart ausgeführt, dass die erste Seitenwand 3 drei stumpfwinklig zueinander ausgerichtete Bereiche 31, 32, 33 aufweist.

Dabei ist ein erster Bereich 31 der ersten Seitenwand 3 spitzwinklig in einem ersten Winkel α zu der in Längserstreckung x des Rinnenkörpers 1 verlaufenden Seitenkante 21 des Bodens 2 angeordnet, insbesondere umgebogen.

Der erste Winkel α liegt dabei bevorzugt in einem Bereich von 45 bis 65°.

Ein sich an dem ersten Bereich 31 anschließender zweiter flächiger Bereich 32 der ersten Seitenwand 3 schließt sich stumpfwinklig in einem zweiten Winkel β dem ersten Bereich 31 der ersten Seitenwand 3 und im Wesentlichen senkrecht zum Boden 2 ausgerichtet an.

Schließlich ist ein dritter Bereich 33 der ersten Seitenwand 3 stumpfwinklig in einem dritten Winkel γ zu dem zweiten Bereich 32 der ersten Seitenwand 3 angeordnet.

Dabei sind die Winkel β und γ bevorzugt gleich groß, während die Höhen Z1 des ersten Bereichs 31 und Z3 des dritten Bereiches 33 bevorzugt um ein geringes Maß voneinander abweichen.

Insbesondere ist die Höhe Z3 des dritten Bereichs 33 der ersten Seitenwand 3 größer als die Höhe Z1 des ersten Bereichs, woraus sich ergibt, dass ein sich an den dritten Bereich 33 anschließender Anlagebereich 37 der ersten Seitenwand 3 in einer Richtung y quer zur Längserstreckung x der Entwässerungsrinne weiter von der zweiten Wand 4 beabstandet ist (Distanz b in Figur 2) als die Seitenkante 21 des Bodens 2, an die der erste Bereich 31 der ersten Seitenwand 3 anschließt (Distanz a in Figur 2).

Denkbar ist auch, den ersten Bereich 31 der ersten Seitenwand 3 um 180° umzufalten und dann um etwa 90° nach oben in den zweiten Bereich 32 übergehend umzubiegen. Auch der dritte Bereich 33 kann in dementsprechender Weise derart geformt sein, dass er von dem zweiten Bereich 32 um etwa 90° nach außen umgebogen ist, wobei sich der an den dritten Bereich 33 anschließende Anlagebereich 37 wiederum etwa senkrecht an den dritten Bereich 33 umgebogen anschließt.

Die Höhe Z2 des zweiten Bereiches 32 der ersten Seitenwand 3 ist bevorzugt deutlich größer als die Höhen Z1, Z3 des ersten Bereiches 31 und des dritten Bereiches 33 der ersten Seitenwand 3. Dadurch ist ein zur Belüftung des an die Außenseite der ersten Seitenwand 3 angrenzenden Raumes 8 hinreichend großes Raumvolumen geschaffen.

Neben den als rechteckige Fensteröffnungen nebeneinander angeordneten Ventilationsöffnungen 7, wie sie in Figur 1 dargestellt sind, ist es auch denkbar lediglich eine solche Ventilationsöffnung 7 in der ersten Seitenwand 3 vorzusehen. Die wenigstens eine Ventilationsöffnung 7 ist dabei bevorzugt im zweiten Bereich 32 der ersten Seitenwand 3 angeordnet.

Wichtig ist, die Ventilationsöffnungen 7 in einem Bereich der ersten Seitenwand 3 anzuordnen, der nicht an der Gebäudeaußenwand anliegt im eingebauten Zustand der Entwässerungsrinne.

Bei der in Figur 3 gezeigten alternativen Ausführungsvariante ist anstelle des sich stumpfwinklig an den zweiten flächiger Bereich 32 der ersten Seitenwand 3 anschließenden dritten Bereiches 33 eine Stufe 38 angeformt, die zur Auflage der oben genannten Abdeckung dient. Die Stufe 38 erstreckt sich dabei horizontal weg von der zweiten Wand 4. Der vertikal ausgerichtete Anlagebereich 37 ist dabei in Richtung y quer zur Längserstreckung x der Entwässerungsrinne weiter von der zweiten Wand 4 beabstandet ist (Distanz b in Figur 3) als die Seitenkante 21 des Bodens 2, an die der erste Bereich 31 der ersten Seitenwand 3 anschließt (Distanz a in Figur 3).

Zur Verbindung zweier solcher Entwässerungsrinnen miteinander sind die in Längserstreckung x voneinander beabstandeten Enden des Rinnenkörpers 1 bevorzugt so ausgebildet, dass die Enden 22 des Bodens und vorstehende Enden 36, 46 der ersten Seitenwand 3 und der zweiten Seitenwand 4 in ein zweites Ende eines benachbarten Rinnenkörpers 1 einsteckbar sind.

Die Querstege 6 sind bevorzugt in an den Seitenwänden 3, 4 des Rinnenkörpers 1 vorgesehenen Ausnehmungen 41 einhängbar und/oder einnietbar.

### Bezugszeichenliste

- 1: Rinnenkörper

- 2: Boden
- 21: Seitenkante
- 22: Enden

- 3: Seitenwand
- 31,32,33: Bereiche
- 34: Auflagestege
- 35: Schlitz
- 36: Ende
- 37: Anlagebereich
- 38: Stufe

- 4: Seitenwand
- 41: Ausnehmung
- 44: Auflagestege
- 45: Schlitze
- 46: Ende
- 48: Stufe

- 5: Innenraum
- 6: Querstege
- 61: Ende
- 62: Ende
- 7: Ventilationsöffnung
- 8: angrenzender Raum

- x: Längsrichtung
- y: Querrichtung
- z: Höhe
- Z1, Z2, Z3: Höhe der Bereiche
- a: Distanz
- b: Distanz

## Patentansprüche

1. Entwässerungsrinne, aufweisend einen Rinnenkörper (1) mit einem durch einen Boden (2) und zwei Seitenwände (3, 4) begrenzten Innenraum (5) zur Aufnahme und Beförderung von Wasser, wobei wenigstens eine erste der Seitenwände (3, 4) wenigstens eine Ventilationsöffnung (7) zur Belüftung eines an die Außenseite der ersten der Seitenwände (3, 4) angrenzenden Raumes(8) aufweist, **dadurch gekennzeichnet, dass** die erste Seitenwand (3) von einer in Längserstreckung (x) des Rinnenkörpers (1) verlaufenden Seitenkante (21) des Bodens (2) in Richtung des Innenraums (5) gewölbt geformt ist, wobei ein erster Bereich (31) der ersten Seitenwand (3) spitzwinklig in einem ersten Winkel (α) zu der in Längserstreckung (x) des Rinnenkörpers (1) verlaufenden Seitenkante (21) des Bodens (2) angeordnet ist.

2. Entwässerungsrinne nach Anspruch 1, **dadurch gekennzeichnet, dass** ein zweiter Bereich (32) der ersten Seitenwand (3) stumpfwinklig in einem zweiten Winkel (β) zu dem ersten Bereich (31) der ersten Seitenwand (3) und im Wesentlichen senkrecht zum Boden (2) ausgerichtet angeordnet ist.

3. Entwässerungsrinne nach Anspruch 1, **dadurch gekennzeichnet, dass** die erste Seitenwand (3) drei stumpfwinklig zueinander ausgerichtete Bereiche (31, 32, 33) aufweist.

4. Entwässerungsrinne nach Anspruch 3, **dadurch gekennzeichnet, dass** ein dritter Bereich (33) der ersten Seitenwand (3) stumpfwinklig in einem dritten Winkel (γ) zu dem zweiten Bereich (32) der ersten Seitenwand (3) angeordnet ist.

5. Entwässerungsrinne nach Anspruch 4, **dadurch gekennzeichnet, dass** der dritte Winkel (γ) gleich dem zweiten Winkel (β) ist.

6. Entwässerungsrinne nach einem der vorhergehenden Ansprüche, **dadurch gekennzeichnet, dass** ein von dem Boden (2) entfernter Rand der ersten Seitenwand (3) als Anlagefläche (37) zur Anlage an einer Gebäudewand ausgebildet ist.

7. Entwässerungsrinne nach Anspruch 6, **dadurch gekennzeichnet, dass** die Seitenkante (21) des Bodens (2), an die die erste Seitenwand (3) anschließt, in der Ebene des Bodens (2) quer zur Längserstreckung (x) des Rinnenkörpers (1) näher an der zweiten Seitenwand liegt als die am vom Boden entfernte Anlagefläche (37) der ersten Seitenwand (3).

8. Entwässerungsrinne nach einem der Ansprüche 2 bis 7, **dadurch gekennzeichnet, dass** die wenigstens eine Ventilationsöffnung (7) im zweiten Bereich (32) der ersten Seitenwand (3) angeordnet ist.

9. Entwässerungsrinne nach einem der vorhergehenden Ansprüche, **dadurch gekennzeichnet, dass** die wenigstens eine Ventilationsöffnung (7) als rechteckige oder runde Fensteröffnung ausgebildet ist.

10. Entwässerungsrinne nach einem der vorhergehenden Ansprüche, **dadurch gekennzeichnet, dass** an dem von dem Boden (2) entfernter Rand der Seitenwände (3, 4) in Richtung des Innenraums (5) vorstehende Stege (34, 44) angeformt sind, zur Abstützung einer Abdeckung, bevorzugt einer Gitterabdeckung.

11. Entwässerungsrinne nach einem der vorhergehenden Ansprüche, **dadurch gekennzeichnet, dass** zwischen den Seitenwänden (3, 4) des Rinnenkörpers (1) wenigstens ein Quersteg (6) angeordnet ist.

12. Entwässerungsrinne nach Anspruch 11, **dadurch gekennzeichnet, dass** der Quersteg (6) in an den Seitenwänden (3, 4) des Rinnenkörpers (1) vorgesehenen Ausnehmungen (41) einhängbar ist.

13. Entwässerungsrinne nach einem der vorhergehenden Ansprüche, **dadurch gekennzeichnet, dass** der Rinnenkörper (1) aus einem Metallblech geformt oder als Kunststoffspritzteil ausgebildet ist.

## Claims

1. Drainage gutter, having a gutter body (1) with an interior space (5), bounded by a base (2) and two side walls (3, 4), for receiving and transporting water, wherein at least a first of the side walls (3, 4) has at least one ventilation opening (7) for ventilating a space (8) adjoining the outside of the first of the side walls (3, 4), **characterized in that** the first side wall (3) is formed in a curved manner from a side edge (21) of the base (2) extending in the longitudinal direction (x) of the gutter body (1) in the direction of the interior space (5), wherein a first region (31) of the first side wall (3) is arranged at an acute angle in a first angle (α) to the side edge (21) of the base (2) extending in the longitudinal direction (x) of the gutter body (1).

2. Drainage gutter according to claim 1, **characterized in that** a second region (32) of the first side wall (3) is arranged at an obtuse angle in a second angle (β) to the first region (31) of the first side wall (3) and aligned substantially perpendicular to the base (2).

3. Drainage gutter according to claim 1, **characterized in that** the first side wall (3) has three regions (31, 32, 33) which are aligned at an obtuse angle to one another.

4. Drainage gutter according to claim 3, **characterized in that** a third region (33) of the first side wall (3) is arranged at an obtuse angle in a third angle (γ) to the second region (32) of the first side wall (3).

5. Drainage gutter according to claim 4, **characterized in that** the third angle (γ) is equal to the second angle (β).

6. Drainage gutter according to one of the preceding claims, **characterized in that** an edge of the first side wall (3) remote from the base (2) is designed as a bearing surface (37) for abutment against a building wall.

7. Drainage gutter according to claim 6, **characterized in that** the side edge (21) of the base (2), to which the first side wall (3) adjoins, lies in the plane of the base (2) transversely to the longitudinal extension (x) of the gutter body (1) closer to the second side wall than the bearing surface (37) of the first side wall (3) remote from the base.

8. Drainage gutter according to one of claims 2 to 7, **characterized in that** the at least one ventilation opening (7) is arranged in the second region (32) of the first side wall (3).

9. Drainage gutter according to one of the preceding claims, **characterized in that** the at least one ventilation opening (7) is designed as a rectangular or round window opening.

10. Drainage gutter according to one of the preceding claims, **characterized in that** webs (34, 44) projecting in the direction of the interior space (5) are integrally formed on the edge of the side walls (3, 4) remote from the base (2), for the purpose of supporting a cover, preferably a grid cover.

11. Drainage gutter according to one of the preceding claims, **characterized in that** at least one transverse web (6) is arranged between the side walls (3, 4) of the gutter body (1).

12. Drainage gutter according to claim 11, **characterized in that** the transverse web (6) can be suspended in recesses (41) provided on the side walls (3, 4) of the gutter body (1).

13. Drainage gutter according to one of the preceding claims, **characterized in that** the gutter body (1) is formed from a metal sheet or is formed as a plastic injection-molded part.

## Revendications

1. Rigole de drainage présentant un corps de rigole (1) avec un espace intérieur (5) délimité par un fond (2) et deux parois latérales (3, 4) pour recevoir et acheminer de l'eau, dans laquelle au moins une première des parois latérales (3, 4) présente au moins une ouverture de ventilation (7) pour l'aération d'un espace (8) limitrophe de la face extérieure de la première des parois latérales (3,4), **caractérisée en ce que** la première paroi latérale (3) a une forme bombée d'un bord latéral (21) du fond (2) qui s'étend dans le sens de la longueur (x) du corps de rigole (1) vers l'espace intérieur (5), une première zone (31) de la première paroi latérale (3) étant disposée à angle aigu selon un premier angle (α) par rapport au bord latéral (21) du fond (2) qui s'étend dans le sens de la longueur (x) du corps de rigole (1).

2. Rigole de drainage selon la revendication 1, **caractérisée en ce qu'**une deuxième zone (32) de la première paroi latérale (3) est disposée à angle obtus selon un deuxième angle (β) par rapport à la première zone (31) de la première paroi latérale (3) et orientée sensiblement verticalement par rapport au fond (2).

3. Rigole de drainage selon la revendication 1, **caractérisée en ce que** la première paroi latérale (3) présente trois zones (31, 32, 33) orientées à angle obtus les unes par rapport aux autres.

4. Rigole de drainage selon la revendication 3, **caractérisée en ce qu'**une troisième zone (33) de la première paroi latérale (3) est disposée à angle obtus selon un troisième angle (γ) par rapport à la deuxième zone (32) de la première paroi latérale (3).

5. Rigole de drainage selon la revendication 4, **caractérisée en ce que** le troisième angle (γ) est égal au deuxième angle (β).

6. Rigole de drainage selon l'une des revendications précédentes, **caractérisée en ce qu'**un bord de la première paroi latérale (3) éloigné du fond (2) est conformé comme une surface d'appui (37) en vue de l'appui sur une paroi de bâtiment.

7. Rigole de drainage selon la revendication 6, **caractérisée en ce que** le bord latéral (21) du fond (2) auquel se raccorde la première paroi latérale (3) se trouve plus près de la deuxième paroi latérale dans le plan du fond (2), transversalement par rapport au sens de la longueur (x) du corps de rigole (1), que la surface d'appui (37) de la première paroi latérale (3) éloignée du fond.

8. Rigole de drainage selon l'une des revendications 2 à 7, **caractérisée en ce que** l'au moins une ouverture de ventilation (7) est disposée dans la deuxième zone (32) de la première paroi latérale (3).

9. Rigole de drainage selon l'une des revendications précédentes, **caractérisée en ce que** l'au moins une ouverture de ventilation (7) est conformée comme une fenêtre rectangulaire ou ronde.

10. Rigole de drainage selon l'une des revendications précédentes, **caractérisée en ce que** des barrettes (34, 44) en saillie vers l'espace intérieur (5) sont moulées sur le bord des parois latérales (3, 4) éloigné du fond (2) pour l'appui d'une couverture, de préférence d'une grille de couverture.

11. Rigole de drainage selon l'une des revendications précédentes, **caractérisée en ce qu'**au moins une barrette transversale (6) est disposée entre les parois latérales (3, 4) du corps de rigole (1).

12. Rigole de drainage selon la revendication 11, **caractérisée en ce que** la barrette transversale (6) peut être accrochée dans des creux (41) prévus sur les parois latérales (3, 4) du corps de rigole (1).

13. Rigole de drainage selon l'une des revendications précédentes, **caractérisée en ce que** le corps de rigole (1) est formé à partir d'une tôle métallique ou conformé comme une pièce en plastique moulée par injection.
